# EUROPÄISCHE PATENTSCHRIFT

(11) **EP 0 817 691 B1**
(45) Veröffentlichungstag und Bekanntmachung des Hinweises auf die Patenterteilung: **23.09.1998**
(21) Anmeldenummer: 96905584.7
(22) Anmeldetag: 21.03.1996
(51) Int. Cl.: B22D 17/30, B22D 39/02, B22D 39/06

(54) **VERFAHREN UND VORRICHTUNG ZUM BESCHICKEN VON GIESSMASCHINEN MIT METALLSCHMELZE**
PROCESS AND DEVICE FOR CHARGING FOUNDRY MACHINES
PROCEDE ET EQUIPEMENT D'ALIMENTATION DE MACHINES DE FONDERIE EN METAL LIQUIDE

(30) Priorität: 24.03.1995 AT 529/95
(43) Veröffentlichungstag der Anmeldung: 14.01.1998
(73) Patentinhaber: ING. RAUCH FERTIGUNGSTECHNIK GESELLSCHAFT m.b.H., A-4810 Gmunden (AT)
(72) Erfinder: RAUCH, Erich, 4810 Gmunden (AT)
(74) Vertreter: Hübscher, Helmut, Dipl.-Ing.
(86) Internationale Anmeldenummer: AT9600054
(87) Internationale Veröffentlichungsnummer: WO9630142

(56) Entgegenhaltungen:
- DE-A- 2 111 462
- DE-A- 3 050 183
- DE-B- 1 134 183
- DE-B- 1 150 182
- DE-C- 3 344 537
- LIGHT METALS AND METAL INDUSTRY, Bd. 27, Nr. 319, Dezember 1964, Seite 40 XP002009436 VOLKSWAGEN: "Nitrogen aids automatic metering of"

## Beschreibung

Die Erfindung bezieht sich auf ein Verfahren zum Beschicken von Gießmaschinen mit Nichteisenmetallschmelzen, nach dem Schmelze aus einer eine Gasatmosphäre aufweisenden Entnahmekammer eines Schmelzenofens chargenweise der Befüllöffnung einer Gießmaschine zugefördert wird, sowie auf eine Vorrichtung zum Durchführen dieses Verfahrens.

Bisher wird zum chargenweisen Beschicken von Gießmaschinen Schmelze aus einem Schmelzenofen mittels Gas-Druckförderung (EP-A-0 252 318) oder mit Hilfe von Kolbenpumpen bzw. Schneckenpumpen (DE-B- 1 134 183) durch über die Abdeckung des Schmelzenofens hinausführende Pumpenteile ausgetragen, womit lange Förderwege samt den Schwierigkeiten einer unerwünschten vorzeitigen Schlackenbildung und Erstarrung in Kauf zu nehmen und aufwendige Warmhalte- und Fördereinrichtungen erforderlich sind. Die Schmelzenbeschickung vor allem bei leicht oxydierbaren Nichteisenmetallen ist damit sehr bedienungs- und wartungsintensiv, beeinträchtigt die Maschinenverfügbarkeit und es kommt auch nur zu einer geringen Dosiergenauigkeit.

Der Erfindung liegt daher die Aufgabe zugrunde, ein Verfahren der eingangs geschilderten Art anzugeben, das eine rationelle Schmelzenbeschickung mit hoher Dosiergenauigkeit und -konstanz erlaubt. Außerdem soll eine vergleichsweise aufwandsarme Vorrichtung zur Durchführung des Verfahrens geschaffen werden.

Die Erfindung löst diese Aufgabe dadurch, daß die Schmelze innerhalb der Entnahmekammer dosiert hochgepumpt und über ein durch die Ofenwandung hindurchführendes Auslaufrohr zur Befüllöffnung abfließen gelassen wird, wobei zur Unterstützung des Schmelzenflusses eine impulsartige Gasbeaufschlagung der Entnahmekammer erfolgt. Damit ist der Schmelzenfließweg zumindest teilweise in den Ofenraum der Entnahmekammer integriert und der Schmelzenaustrag erfolgt auf vergleichsweise kurzem Wege durch einfaches Abfließen entlang dem Auslaufrohr, so daß aufwandsarme Pumpeinrichtungen und Heizeinrichtungen für einen einwandfreien Schmelzenaustrag genügen. Dabei wird durch die Impulsbegasung der Entnahmekammer die Dosiergenauigkeit im gewünschten Sinne verbessert, da die Gasimpulse das vollständige und klar begrenzte Auslaufen der Schmelze durch das Auslaufrohr sichern und zusätzlich auch bei Verwendung von Schutzgas im Auslaufbereich eine Schutzatmosphäre für die Schmelze ergeben können. Durch die Impulsbegasung der Entnahmekammer wird die Ausströmgeschwindigkeit des Gases durch das Auslaufrohr erhöht und es entsteht für den Schmelzenfluß ein austreibender Gaskolben. Dieser verhindert, daß nach dem Pumpenstopp beim dosierten Austragen der Schmelze die wandnahen Grenzschichten der auslaufenden Schmelze innerhalb des Auslaufrohres hinter den wandferneren Schmelzenpartikeln zurückbleiben, wodurch das endgültige Leerlaufen länger dauern würde und mit einem Nachtropfen verbunden wäre. Durch die Erhöhung der Gasgeschwindigkeit innerhalb des Auslaufrohres können hingegen die wandnahen Schichten der Auslaufschmelzen beschleunigt und damit der Dosiervorgang schneller zum Abschluß gebracht werden, es kommt zu keinem Nachtropfen und die Dosiergenauigkeit wird gesteigert. Trotz der einfachen Schmelzenaustragsmaßnahmen ist daher ein störunanfälliges und exakt dosierbares Fördern der Schmelze sichergestellt.

Die Entnahmekammer ließe sich bei Aluminium od. dgl. sogar mit Luft od. dgl. beaufschlagen, doch wird die Entnahmekammer mit sauerstofffreiem Schutzgas, vorzugsweise einem Gemisch aus Stickstoff oder Argon und Schwefelhexafluorid, beaufschlagt, können Schmelzoxydationen auch im Austragsbereich und bei heiklen Metallen, wie Magnesium od. dgl., sicher unterbunden werden. Da es sich beim dosierten Schmelzenaustrag um einen turbulenten Schmelzenstrom handelt, der nicht den gesamten Auslaufrohrquerschnitt erfaßt, und die Schmelzenoberfläche dauernd aufgerissen und neu gebildet wird, kann sich nicht wie bei üblichen Schmelzenbädern eine abdichtende Schutzschicht bilden, so daß auf eine sauerstofffreie Schutzgasatmosphäre besonders zu achten ist und übliche Schutzgaszusammensetzungen, die aus Gasgemischen mit Luft und Kohlendioxid od. dgl. bestehen, ungeeignet sind.

Zur Schmelzenbeschickung von Gießmaschinen werden Zwei- oder Mehrkammerofen eingesetzt, die eine gasbefüllbare Entnahmekammer mit einer Schmelzenfördereinrichtung umfassen. Ein rationeller Schmelzenaustrag wird dabei dadurch erreicht, daß die Schmelzenfördereinrichtung aus einer nach außen abgedichteten Dosierpumpe, vorzugsweise einer Schneckenpumpe, mit oberhalb des Schmelzenspiegels angeordnetem Ausguß sowie aus einem schräggeneigten, durch die Ofenseitenwandung nach außen führenden Auslaufrohr besteht, das eine im Ausgußbereich der Dosierpumpe liegende Zuflußöffnung und eine auf die Befüllöffnung der Gießmaschine ausgerichtete Abflußöffnung aufweist, und daß in die Entnahmekammer Einströmdüsen zur impulsartigen Gasbeaufschlagung münden. Mit Hilfe einer einfachen und robusten Dosierpumpe läßt sich hier eine problemlose Schmelzenbeschickung erreichen, wobei als Dosierpumpe vorzugsweise eine Schneckenpumpe nach dem AT-B-399.205 eingesetzt werden kann. Diese Schneckenpumpe fördert mit hoher Dosiergenauigkeit Schmelze in das Auslaufrohr, durch das diese unter Mithilfe des über die Einströmdüsen in die Entnahmekammer eingeblasenen Gases als Gaskolben frei ausfließt und auf kürzestem Weg zur Befüllöffnung der Gießmaschine gelangt, so daß Schwierigkeiten durch Schlackenbildung und Temperaturschwankungen in der Schmelze mit geringem Bauaufwand und auf wartungs- und bedienungsfreundliche Art und Weise unterbunden werden.

Zweckmäßigerweise ist die Abflußöffnung des Auslaufrohres mit einem Verschluß versehen, womit ein größerer Gasverbrauch durch ausströmendes Gas zwischen den Dosiervorgängen vermieden werden kann.

Ist das Auslaufrohr außerhalb der Entnahmekammer mit einer Heizeinrichtung ausgestattet, lassen sich auf einfache Weise die Auslaufbedingungen für die Schmelze über die gesamte Auslaufrohrlänge gleichhalten, womit die Funktionssicherheit und Dosiergenauigkeit erhöht werden.

Um vor allem bei größeren Anlagen eine Abkühlung der Schmelze durch die Impulsbegasung zu vermeiden, kann den Einströmdüsen eine Gasvorwärmeinrichtung zu- und/oder vorgeordnet sein, womit die Gastemperatur an die Schmelzentemperatur anpaßbar ist.

In der Zeichnung ist der Erfindungsgegenstand beispielsweise an Hand eines teilgeschnittenen Anlageschemas näher veranschaulicht.

Ein Schmelzenofen 1 besteht aus einem Isoliergehäuse 2 mit geeigneten Heizeinrichtungen 3 und einem Ofeneinsatz 4. Der Ofeneinsatz 4 bildet ein oder mehrere Schmelzenspeicher- bzw. Reinigungskammern 5 und eine Entnahmekammer 6, wobei die Schmelzenkammer 5 mit einer Materialzuführeinrichtung 7 und die Entnahmekammer 6 mit einer Schmelzenfördereinrichtung 8 ausgestattet sind. Die Kammern 5, 6 sind mit einer Abdeckung 9 gasdicht abgeschlossen und über Gasleitungen 10 und Einströmdüsen 11 mit Gas beaufschlagbar.

Die Schmelzenfördereinrichtung 8 umfaßt eine nach außen abgedichtete Dosierpumpe 12 mit oberhalb des Schmelzenspiegels SP innerhalb der Entnahmekammer 6 angeordnetem Ausguß 13 sowie ein schräggeneigtes, durch die Ofenseitenwandung 14 nach außen führendes Auslaufrohr 15, das eine in der Entnahmekammer 6 im Ausgußbereich der Dosierpumpe 12 liegende Zuflußöffnung 16 und eine Abflußöffnung 17 im Einfüllbereich einer Befüllöffnung 18 für eine nicht weiter dargestellte Gießmaschine aufweist. Das Auslaufrohr 15 ist über eine eigene Heizeinrichtung 19 temperaturgeregelt und kann an seiner Abflußöffnung 17 einen automatischen Verschluß 20 aufweisen.

Zum chargenweisen Beschicken der Befüllöffnung 18 wird Schmelze S aus der Entnahmekammer 6 durch die Dosierpumpe 12 dosiert hochgepumpt und durch die Zuflußöffnung 16 in das Ablaufrohr 15 eingegossen, durch das es frei nach außen in die Befüllöffnung 18 abfließt. Zur Unterstützung des Schmelzenflusses wird nach dem Pumpenstopp über die Einströmdüsen 11 die Entnahmekammer 6 impulsartig mit Gas beaufschlagt, wobei zur Gasvorwärmung den Einströmdüsen 11 eine Gasvorwärmeinrichtung 21 zugeordnet sein kann. Dieses Gas wirkt wie ein Gaskolben auf die Schmelze im Ablaufrohr 15, der den Schmelzenfluß beschleunigt und ohne Nachtropfen klar begrenzt, wobei ein sauerstofffreies Schutzgas außerdem eine Schmelzenoxydation verhindert. Das aus der Abflußöffnung 17 ausströmende Schutzgas übt außerdem seine Schutzwirkung auch im Bereich der Befüllöffnung 18 aus, was die Schmelzenbeschickung verbessert. Der Verschluß 20 wird nach jedem Schmelzenaustrag geschlossen, um einen unnötigen Schutzgasverbrauch zu vermeiden.

## Patentansprüche

1. Verfahren zum Beschicken von Gießmaschinen mit Nichteisenmetallschmelzen, nach dem Schmelze (S) aus einer eine Gasatmosphäre aufweisenden Entnahmekammer (6) eines Schmelzenofens (1) chargenweise der Befüllöffnung (18) einer Gießmaschine zugefördert wird, dadurch gekennzeichnet, daß die Schmelze innerhalb der Entnahmekammer dosiert hochgepumpt und über ein durch die Ofenwandung hindurchführendes Auslaufrohr zur Befüllöffnung abfließen gelassen wird, wobei zur Unterstützung des Schmelzenflusses eine impulsartige Gasbeaufschlagung der Entnahmekammer erfolgt.

2. Verfahren nach Anspruch 1, dadurch gekennzeichnet, daß die Entnahmekammer mit sauerstofffreiem Schutzgas, vorzugsweise einem Gemisch aus Stickstoff oder Argon und Schwefelhexafluorid, beaufschlagt wird.

3. Vorrichtung zum Durchführung des Verfahrens nach Anspruch 1 oder 2, mit einem eine Entnahmekammer bildenden Schmelzenofen, dessen abdeckbare und schutzgasbefüllbare Entnahmekammer eine Schmelzenfördereinrichtung aufnimmt, dadurch gekennzeichnet, daß die Schmelzenfördereinrichtung (8) aus einer nach außen abgedichteten Dosierpumpe (12), mit oberhalb des Schmelzenspiegels (SP) angeordnetem Ausguß (13) sowie aus einem schräggeneigten, durch die Ofenseitenwandung (14) nach außen führenden Auslaufrohr (15) besteht, das eine im Ausgußbereich der Dosierpumpe (12) liegende Zuflußöffnung (16) und eine auf die Befüllöffnung (18) der Gießmaschine ausgerichtete Abflußöffnung (17) aufweist, und daß in die Entnahmekammer (6) Einströmdüsen (11) zur impulsartigen Gasbeaufschlagung münden.

4. Vorrichtung nach Anspruch 3, dadurch gekennzeichnet, daß die Abflußöffnung (17) des Auslaufrohres (15) mit einem Verschluß (20) versehen ist.

5. Vorrichtung nach Anspruch 3 oder 4, dadurch gekennzeichnet, daß das Auslaufrohr (15) außerhalb der Entnahmekammer (6) mit einer Heizeinrichtung (19) ausgestattet ist.

6. Vorrichtung nach einem der Ansprüche 3 bis 5, dadurch gekennzeichnet, daß den Einströmdüsen (11) eine Gasvorwärmeinrichtung (21) zu- und/oder vorgeordnet ist.

7. Vorrichtung nach einem der Ansprüche 3 bis 6, dadurch gekennzeichnet, daß die Dosierpumpe (12) als Schneckenpumpe ausgebildet ist.

## Claims

1. A method of charging casting machines with non-ferrous metal melts, wherein melt (S) is fed batchwise to the filling aperture (18) of a casting machines from the extraction chamber (6) of a melting furnace, said chamber having a gas atmosphere, characterised in that the melt is pumped up in metered quantities inside the extraction chamber and discharged to the filling aperture via an outflow pipe extending through the furnace wall, the extraction chamber being subjected to pulsed gas admission to assist the melt flow.

2. A method according to Claim 1, characterised in that the extraction chamber is fed with oxygen-free protective gas, preferably a mixture of nitrogen or argon and sulphur hexafluoride.

3. Apparatus for performing the method according to Claim 1 or 2, comprising a melting furnace forming an extraction chamber, the latter, which is coverable and fillable with protective gas, accommodating a melt conveyor device, characterised in that the melt conveyor device (8) consists of a metering pump (12) sealed from the exterior, with an outlet (13) disposed above the melt level (SP), and of an obliquely inclined outflow pipe (15) which leads to the exterior through the furnace side wall (14) and which has an inflow aperture (16) disposed in the outlet zone of the metering pump (12) and an outflow aperture (17) aligned with the filling aperture (18) of the casting machine, and in that inflow nozzles (11) for pulsed gas admission lead into the extraction chamber (6).

4. Apparatus according to Claim 3, characterised in that the outflow aperture (17) of the outlet pipe (15) is provided with a closure (20).

5. Apparatus according to Claim 3 or 4, characterised in that the outflow pipe (15) is equipped with a heating device (19) outside the extraction chamber (6).

6. Apparatus according to any one of Claims 3 to 5, characterised in that a gas preheating device (21) is associated with or is disposed upstream of the inflow nozzles (11).

7. Apparatus according to any one of Claims 3 to 6, characterised in that the metering pump (12) is constructed as a screw pump.

## Revendications

1. Procédé d'alimentation de machines de coulée, avec des métaux fondus non ferreux, selon lequel le produit en fusion (S) issu d'une chambre de prélèvement (6), présentant une atmosphère gazeuse et appartenant à un four de fusion (1), est amené par charges à l'ouverture de remplissage (18) d'une machine de coulée, caractérisé en ce que le produit en fusion est relevé par pompage, de façon dosée, à l'intérieur de la chambre de prélèvement et est laissé s'écouler, par l'intermédiaire d'un tube d'évacuation passant à travers la paroi du four, vers l'ouverture de remplissage, une sollicitation par impulsions au gaz de la chambre de prélèvement étant effectuée dans le but d'aider à l'écoulement du produit en fusion.

2. Procédé selon la revendication 1, caractérisé en ce la chambre de prélèvement est sollicitée par un gaz protecteur exempt d'oxygène, de préférence un mélange constitué d'azote ou d'argon et d'hexaflorure de soufre.

3. Dispositif de mise en oeuvre du procédé selon la revendication 1 ou 2, avec un four de fusion constituant une chambre de prélèvement, et dont la chambre de prélèvement, pouvant être recouverte et remplie d'un gaz protecteur, reçoit un dispositif de transport de produit en fusion, caractérisée en ce que, le dispositif de transport de produits en fusion (8) est constitué d'une pompe de dosage (12), isolée de façon étanche vis-à-vis de l'extérieur, avec une sortie de coulée (13) disposée au dessus du niveau (SP) du produit en fusion, ainsi que d'un tube d'évacuation (15) menant à l'extérieur, incliné, passant par la paroi latérale (14) du four, tube d'évacuation présentant une ouverture d'amenée (16) située dans la zone de sortie de la coulée de la pompe de dosage (12) et une ouverture d'évacuation (17) orientée en direction de l'ouverture de remplissage (18) de la machine de coulée, et en ce que les buses d'injection (11), destinées à effectuer une sollicitation par impulsions avec un gaz, débouchent dans la chambre de prélèvement (6).

4. Dispositif selon la revendication 3, caractérisé en que l'ouverture d'évacuation (17) du tube d'évacuation (15) est dotée d'un obturateur (20).

5. Dispositif selon la revendication 3 ou 4, caractérisé en ce que le tube d'évacuation (15) est équipé, à l'extérieur de la chambre de prélèvement (6), d'un dispositif de chauffage (19).

6. Dispositif selon la revendication 3 à 5, caractérisé en ce qu'un dispositif de préchauffage de gaz (21) est associé et/ou est disposé à l'avant des buses d'injection (11).

7. Dispositif selon la revendication 3 à 6, caractérisé en ce que la pompe de dosage (12) est réalisée sous forme de pompe à vis.
